# EUROPÄISCHE PATENTSCHRIFT

(11) **EP 1 923 138 B1**
(45) Veröffentlichungstag und Bekanntmachung des Hinweises auf die Patenterteilung: **09.12.2009**
(21) Anmeldenummer: 08002656.0
(22) Anmeldetag: 20.01.2003
(51) Int. Cl.: B05B 5/04, B05B 7/08

(54) **Verfahren und Zerstäuber für die Serienbeschichtung von Werkstücken**
Method and atomiser for serial coating of workpieces
Procédé et gicleur pour le revêtement en série de pièces à usiner

(30) Priorität: 24.01.2002 DE 10202712
(43) Veröffentlichungstag der Anmeldung: 21.05.2008
(62) Teilanmeldung aus: 03001129.0
(73) Patentinhaber: Dürr Systems GmbH, 70435 Stuttgart (DE)
(72) Erfinder: Nolte, Hans-Jürgen, 74354 Besigheim (DE); Krumma, Harry, 74357 Bönnigheim (DE); Marquardt, Peter, 71711 Steinheim (DE); Dürr, Thomas, 71732 Tamm (DE); Laufer, Rainer, 74395 Mundelsheim (DE); Felka, Roland, 73666 Baltmannsweiler (DE); Lüdtke, Siegfried, 71711 Steinheim (DE)
(74) Vertreter: Heusler, Wolfgang

(56) Entgegenhaltungen:
- EP-A- 0 878 238
- DE-A1- 2 705 642
- JP-A- 8 099 052
- JP-A- 9 094 488
- US-A- 4 844 347
- US-A- 5 954 275
- PATENT ABSTRACTS OF JAPAN Bd. 1995, Nr. 04, 31. Mai 1995 (1995-05-31) -& JP 07 024367 A (TOYOTA MOTOR CORP), 27. Januar 1995 (1995-01-27)

## Beschreibung

Die Erfindung betrifft ein Verfahren zur Beschichtung eines Werkstücks und einen Zerstäuber für die Serienbeschichtung von Werkstücken mit Auslassöffnungen für eine den Sprühkegel eingrenzende Gasströmung gemäß dem Oberbegriff der unabhängigen Patentansprüche. Insbesondere handelt es sich um die Steuerung der Lenkluft von elektrostatischen Rotationszerstäubern, wie sie für die Serienbeschichtung von Werkstücken wie z.B. Fahrzeugkarossen üblich sind. Es kann sich aber auch um andere Arten von Zerstäubern handeln. Die Erfindung eignet sich für beliebiges Beschichtungsmaterial einschließlich Nasslack und Pulverlack.

In üblichen Rotationszerstäubern (DE 4306800), die das Beschichtungsmaterial durch die Wirkung einer mit überlicherweise mehr als 40000 U/min rotierenden Glocke zerstäuben, wird bekanntlich aus dem Zerstäuber auf die konische Glockenaußenfläche Lenkluft gerichtet, die nicht nur den an der Glockentellerabrisskante an sich radial abgesprühten Lackpartikeln zusätzlich zu den elektrostatischen Kräften einen Impuls in Richtung zum Werkstück gibt, sondern zur Sprühstrahlformung und teilweise auch zur Unterstützung beim Zerstäuben dient. Die Lenkluft tritt aus einem Kranz von Bohrungen in der Stirnfläche eines am vorderen Ende des Zerstäubergehäuses angeordneten Lenkluftrings aus. Anzahl, Durchmesser, Form und Richtung der Bohrungen können zur Optimierung der Luftgeschwindigkeit, Luftmenge und Sprühstrahlbreite unterschiedlich sein. Die jeweils gewünschte Lenkluftmenge, aus der sich auch die Sprühstrahlbreite ergibt, wird als Parameter des Beschichtungsprozesses vorgegeben und im geschlossenen Regelkreis geregelt.

Statt Bohrungen können auch ringspaltförmige Auslassöffnungsanordnungen für die Lenkluft vorgesehen sein. Bei einem aus der EP 0092043 bekannten Rotationszerstäuber ist zusätzlich zu einem radial inneren Ringspalt für die eigentliche Lenkluft ein äußerer Ringspalt vorgesehen, der von derselben Druckluftquelle gespeist wird wie der innere Ringspalt. Die Spaltbreite eines oder beider Ringspalte ist verstellbar. Der von dem zusätzlichen Ringspalt gelieferte äußere Luftmantel hat die Aufgabe, die von der Farbwolke in Zusammenwirken mit dem inneren Luftmantel entstehenden Randturbulenzen auszugleichen und ausbrechende Farbpartikel in die Wolke zurückzuführen.

Es sind auch Rotationszerstäuber bekannt, bei denen zusätzlich zu radial inneren Luftöffnungen radial äußere Hilfs-Auslassöffnungen für Luft vorgesehen sind, die eine Rückwärtsbewegung der Farbpartikel in den Zerstäuber verhindern soll.

Generell besteht bei Zerstäubern das Problem, dass für unterschiedliche Werkstückbereiche verschieden breite Sprühkegel erforderlich sind. Bekannte Hochgeschwindigkeits-Rotationszerstäubungssysteme beispielsweise für die Lackierung von Fahrzeugkarossen werden vorzugsweise so ausgelegt, dass für Bereiche der Flächenlackierung Glockenteller mit größerem Durchmesser eingesetzt und Sprühstrahlbreiten (definiert als "SB 50%", d.h. als Breite bei 50% der maximalen Schichtdicke des Einzelprofils) von ca. 300 bis 550 mm eingestellt werden. Für die Detail- und Innenraumlackierung sowie für Anbau- und Kleinteile wie Spiegel, Leisten und Stoßfänger sind dagegen kleinere Glockenteller und Strahleinstellungen von 180 - 300 mm zweckmäßiger. Bei kleineren oder schmaleren Sprühbildern ist der als Verhältnis zwischen abgesprühtem Material und sich niederschlagendem Material definierte Lackauftragungswirkungsgrad höher als bei breiteren Sprühbildern, wodurch erhebliche Lack- und Kostenersparnisse erreicht werden.

Aus der EP 1114677 sind Zerstäuber mit auswechselbaren Glocken bekannt, die sich hinsichtlich Durchmesser, Sprührichtung und Lenkluftmenge unterscheiden und je nach Form des zu beschichtenden Gegenstands und der verwendeten Farbe usw. gewählt werden sollen, beispielsweise mit großem Durchmesser für Außenflächen und mit kleinem Durchmesser für Innenflächen von Fahrzeugkarossen.

In der Praxis werden die Innenflächen von Fahrzeugkarossen wie z.B. Türeinsteigbereiche, Türfalze, Kofferraum, Motorraum und Deckel- bzw. Haubeninnenseiten usw. bisher allerdings nicht mit Rotationszerstäubern beschichtet, sondern üblicherweise mit Sprühpistolen, die den Lack nicht durch Rotation, sondern mit Druckluft zerstäuben. Diese Sprühpistolen erzeugen ein längliches, relativ scharf konzentriertes Sprühbild, welches für die Beschichtung der schmaleren Oberflächen im Innenbereich besser ist als die bisher üblichen großflächigen runden Sprühbilder der Rotationszerstäuber. Vor allem bei der Innenlackierung mit Pulver können diese Sprühpistolen aber Beschichtungsfehler durch Pulveransinterungen (sogenannte Spucker) verursachen, die aufwendig nachgearbeitet werden müssen. Außer der Lackierqualität ist auch der Auftragungswirkungsgrad der Sprühpistolen schlechter als bei Rotationszerstäubern.

Wenn bei der Gesamtlackierung eines Werkstücks für hohen Auftragswirkungsgrad und gleichmäßige Gesamtlackschicht sowohl breite als auch schmale Sprühstrahleinstellungen notwendig sind und der Beschichtungsbetrieb nicht durch einen Sprühkopfwechsel unterbrochen werden soll, muss man mangels der Möglichkeit, den Sprühstrahl genügend klein einzustellen, Kompromisse zwischen Glockentellergröße mit entsprechender Lenkluftzuführung und Strahlbreite bezüglich Wirkungsgrad, Lackverbrauch und Farbton eingehen. Durch Drehzahlherabsetzung lässt sich zwar eine bessere Einschnürung des Sprühstrahls erreichen, doch wird damit eine geringere Zerstäubungsfeinheit und eine Verschlechterung der Beschichtungsqualität in Kauf genommen. Da es bisher nicht möglich war, mit der Lenkluft eines gegebenen Zerstäubers den Sprühstrahl sowohl in dem einen wie auch in dem anderen der oben erwähnten Breitenbereiche für optimalen Betrieb einzustellen, ergeben sich in der Praxis erhebliche Nachteile wie unzureichende oder unmögliche Innen- oder Detaillackierung, erhöhter Overspray (der am Objekt vorbeigesprühte Lackanteil), niedriger Auftragungswirkungsgrad, erhöhter Lackverbrauch und unzueichender Lackierqualität.

Aus JP-A 07024367 und US-A 5 954 275 sind elektrostatische Rotationszerstäuber mit zwei die Rotationsachse konzentrisch in unterschiedlichen radialen Abständen umgebenden kreisringförmigen Luftdüsenanordnungen bekannt, wobei die Luftströmung aus den radial inneren Luftdüsen als Formluft für den Sprühkegel dient und von der radial äußeren Luftströmung beaufschlagt werden kann, um den Sprühkegel zur Vermeidung von Overspray bei der Beschichtung kleiner und schmaler Werkstückbereiche zu verkleinern. Die Luftströmungen sind durch Druckstellglieder steuerbar.

JP 08099052 A beschreibt Rotationszerstäuber, deren Lenkluftring konzentrische Düsenanordnungen für eine auf die Glockentellerkante gerichtete erste Luftströmung und eine auf den Glockentellerumfang gerichtete zweite Luftströmung hat, die gleichzeitig von Luftquellen mit zweckdienlich einstellbaren Luftmengen erzeugt werden. Zweck der auf die Glockentellerkante gerichteten ersten Luftströmung ist eine als Mikrozerstäubung bezeichnete Unterstützung der Lackzerstäubung, während die auf den Glockentellerumfang gerichtete zweite Luftströmung den Sprühkegel aufweiten soll.

JP 09094488 A beschreibt verschiedene Rotationszerstäuber, deren Lenkluftringe zwei oder mehr konzentrische Düsenanordnungen für einander in zweckmäßigen Richtungen kreuzende Luftströmungen enthalten, die für im Sprühkegel gleichmäßige Mikrozerstäubung insbesondere von Metallicklack und guten Applikationswirkungsgrad sorgen sollen. Bei einigen Ausführungsbeispielen werden alle Düsen aus einem gemeinsamen Luftkanal gespeist. Bei anderen Ausführungsbeispielen werden verschiedene separate Luftströmungen für die Zerstäubungsfunktion bzw. zur Sprühstrahlformung erzeugt, deren Versorgungskanäle an eigene, individuell einstellbare Luftquellen angeschlossen sind. Zur Verbesserung der Zerstäubungswirkung können die Luftdüsen als Überschalldüsen ausgebildet sein.

JP 60025564 und JP 60054754 offenbaren Rotationszerstäuber mit zur Rotations- und Sprühkegelachse konzentrischen Lenkluftöffnungen, die zur Abflachung des Sprühkegels zum Teil mit mechanisch verstellbaren Blenden abgedeckt werden oder sich nur teilkreisförmig in einem mechanisch verstellbaren Ringkörper befinden.

US-A 4 844 347 offenbart einen Luftzerstäuber, dessen mittels Zerstäuberluft zerstäubter Flüssigkeitsstrahl durch den üblichen Hornluftstrahl unter Mitwirkung eines zusätzlichen Auffächer-Luftstrahls zusammengedrückt wird. Die Hornluftzuführung und die Auffächerluft-Zuführung liegen an einer gemeinsamen Druckluft-Zuführung, die gegenüber der Zerstäuberluft-Zuführung gesondert regelbar ist. Wenn die Druckluft für Horn- und Auffächerluft abgeschaltet ist, ergibt sich bei eingeschalteter Zerstäuberluft ein Rundstrahl. Bei Einschalten der Horn- und Auffächerluft verändert sich der Farbstrahl mit steigendem Luftdruck über eine ovale Ausbildung bis zu einem ausgeprägten Flachstrahl.

Aus EP 0 408 786 A1 ist ein Luftzerstäuber bekannt, dessen Rundstrahlluftdüse von einem Kranz von Luftbohrungen zur Erzeugung eines Ringluftschirms umgeben ist, der eventuell aus dem Strahl austretende Farbtröpfchen in den Strahl hinein zurücktransportieren und das Einströmen von Umgebungsluft in den Rundstrahl verhindern soll.

Aus EP 0 695 582 A1 ist ein insbesondere zum Applizieren von Effektlack bestimmter Hochrotationszerstäuber bekannt, der eine Ringdüse zur Erzeugung von zu dem Sprühkegel parallelen Luftströmen besitzt, und bei dem radial außerhalb des Glockentellers auf nur einer Seite beispielsweise schlitzförmige oder halbkreisförmige zusätzliche Luftdüsen zum Umformen des Sprühkegels in eine unsymmetrische Form vorgesehen sind.

Aus EP-A 0 878 238 ist ferner ein Rotationszerstäuber mit radial äußeren Lenkluftbohrungen und radial inneren Hilfsluftbohrungen bekannt. Die Hilfsluft aus den radial inneren Bohrungen wird beim Spülen der Außenfläche des Glockentellers in Beschichtungspausen verwendet.

Der Erfindung liegt die Aufgabe zugrunde, die bisherigen Nachteile zu vermeiden und ein Verfahren bzw. einen Zerstäuber anzugeben, der die Einstellung der Sprühstrahlbreite auch ohne mechanische Steuerung der Auslassöffnungsanordnung in einem wesentlich größeren Breitenbereich ermöglicht als bisher und dennoch optimalen Beschichtungsbetrieb mit guten Auftragswirkungsgrad und guter Lackierqualität gewährleisten.

Diese Aufgabe wird durch die Merkmale der Patentansprüche gelöst.

Bei einem ersten Ausführungsbeispiel der Erfindung wird dies auch ohne Wechsel des Sprühkopfes und ohne mechanische Änderung der Auslassöffnungsanordnung ermöglicht. Bei einem zweiten Ausführungsbeispiel kann es dagegen zweckmäßig sein, je nach den zu beschichtenden Bereichen die Zerstäuberglocke und/oder die Auslassöffnungsanordnung für die Lenkluftströmungen zu wechseln.

Die mindestens zwei im geschlossenen Regelkreis geregelten Lenkluftströmungen (oder sonstigen demselben Zweck dienenden Gasströmungen) werden bei dem ersten Ausführungsbeispiel im Normalfall nicht gleichzeitig erzeugt, sondern wahlweise in Abhängigkeit von den zu beschichtenden Werkstücken oder Werkstückbereichen eingesetzt. Es ist aber auch der gleichzeitige kombinierte Einsatz beider jeweils von dem anderen getrennt geregelter Luftströmungen möglich.

Die Erfindung ermöglicht das Lackieren von komplexen Werkstückgeometrien und namentlich von Gesamtkarossen einschließlich Innen-, Außen- und Detaillackierung mit demselben Rotationszerstäuber bei maximal erreichbarem Lackauftragswirkungsgrad durch gezielt eingestellte Sprühstrahlbreiten im gesamten benötigten Bereich. Durch zwei getrennt voneinander regelbare Lenklüfte können die Sprühstrahlbreiten jeweils optimal an das zu beschichtende Objekt angepasst werden.

Durch den optimal angepassten Sprühstrahl entsteht insgesamt weniger Overspray als bisher mit der Folge höheren Auftragungswirkungsgrads und geringeren Lackverbrauchs. Durch diese Optimierung wird zugleich die Lackierqualität verbessert.

An den in der Zeichnung dargestellten Ausführungsbeispiel wird die Erfindung näher erläutert. Es zeigen:
- Fig. 1: einen Rotationszerstäuber mit einem erfindungsgemäßen Lenkluftring;
- Fig. 2a: einen Schnitt durch den Lenkluftring des Zerstäubers nach Fig. 1;
- Fig. 2b: eine Draufsicht auf den in Fig. 2a von links gesehenen Lenkluftring;
- Fig. 3: einen Rotationszerstäuber für Pulverlack; und
- Fig. 4: eine schematische Frontansicht des Zerstäubers nach Fig. 3.

Abgesehen von der hier beschriebenen Lenkluftsteuerung des Sprühstahls kann der in Fig. 1 dargestellte elektrostatische Hochrotationszerstäuber dem Stand der Technik entsprechen, beispielsweise gemäß der schon erwähnten DE 4306800. In der an sich bekannten Weise sitzt an dem dem Glockenteller 1 zugewandten Stirnende des Zerstäubergehäuses 2 koaxial zu der Zerstäuberachse 3 ein Lenkluftring 4. In der radial verlaufenden Stirnfläche 5 des Lenkluftrings 4, die dem Glockenteller 1 und somit dem durch das abgesprühte Beschichtungsmaterial gebildeten Sprühkegel zugewandt ist, münden die nachfolgend beschriebenen Bohrungen 12, 13 für die zur Einstellung der Sprühstrahlbreite austretende Lenkluft. Die sich darstellungsgemäß konisch nach hinten erweiternde Umfangsfläche 7 des Ringkörpers 4 fluchtet stufenlos mit der angrenzenden Umfangsfläche 8 des Gehäuses 2. Durch die unterbrechungsfrei stetige Außenform des gesamten Zerstäuberumfangs werden Luftverwirbelungen um den Zerstäuber und unerwünschte Beeinflussung des Absprühvorgangs an dem Glockenteller 1 sowie Verschmutzungen des Zerstäubergehäuses vermieden.

Die Stirnfläche 5 des Lenkluftrings 4 kann sich wie bei dem dargestellten Ausführungsbeispiel axial hinter dem Glockenteller 1 befinden, wobei sie sich darstellungsgemäß radial nach innen bis nahe an die Hohlwelle der den Glockenteller antreibenden Luftturbine erstrecken kann. Der Lenkluftring könnte auch ganz in das offene Stirnende des Zerstäubergehäuses eingesetzt sein. Bei anderen Ausführungsformen kann sich der Lenkluftring aber mit seiner Auslassöffnungsanordnung auch axial weiter nach vorn bis über den Glockenteller erstrecken.

Fig. 2a und Fig. 2b zeigen den Lenkluftring 4 für sich. In seiner Stirnfläche 5 münden auf zwei zu der Zerstäuberachse 3 (Fig. 1) und somit zu der mit ihr übereinstimmenden Sprühkegelachse konzentrischen Teilkreisen 10 bzw. 11 mit verschiedenen Durchmessern jeweils Kränze von mit gleichmäßigen Winkelabständen verteilten Lenkluftbohrungen 12 bzw. 13.

Bei dem dargestellten Beispiel können die Bohrungen 12 und 13 jeweils achsparallel in der Stirnfläche münden, doch sind auch andere Anordnungen möglich. Die radial inneren Bohrungen 13 werden von einem Ringkanal 14 innerhalb des Lenkluftrings 4 gespeist, der an eine (nicht dargestellte) Druckluftleitung des Zerstäubers angeschlossen ist, während die äußeren Bohrungen 12 des Lenkluftrings 4 von der Stirnfläche 5 aus zunächst axial und dann wie dargestellt mit einem hinteren Teil 16 etwa parallel zu der Umfangsfläche 7 radial nach außen bis zu einem Ringkanal 17 verlaufen, der bei eingebautem Lenkluftring zwischen dessen Rückseite und den benachbarten Teilen des Zerstäubers gebildet ist und von einer anderen Druckluftleitung des Zerstäubers gespeist wird.

Anstelle der beiden Kränze von Bohrungen 12 bzw. 13 könnten auch ringspaltartige Auslassöffnungsanordnungen in einem Lenkluftring oder eventuell auch in voneinander getrennten Bauteilen des Zerstäubers vorgesehen sein.

Die erwähnten beiden Druckluftleitungen können beispielsweise mit je einem Druckluftanschluss des Zerstäubers für externe Leitungen verbunden sein, die jeweils zu einem eigenen Luftregelsystem führen können. Z.B. wenn der Aufwand für zwei separate Luftregler unerwünscht ist, können die Druckluftleitungen auch über ein in Abhängigkeit von dem jeweils zu beschichtenden Werkstückbereich gesteuertes Umschaltventil an ein den Bohrungen 12 und 13 gemeinsames Luftregelsystem angeschlossen sein. Das Umschaltventil muss sich nicht außerhalb des Zerstäubers befinden, sondern kann auch in den Zerstäuber eingebaut sein, beispielsweise in der Ventileinheit 18, so dass dann nur ein einziger externer Lenkluftanschluss erforderlich ist. Die Lenkluft könnte auch innerhalb des Zerstäubers geregelt werden.

Bei der Beschichtung von Werkstücken wie z.B. Fahrzeugkarossen wird vorzugsweise die erste geregelte Lenkluft aus den radial inneren Bohrungen 13 zum Einstellen breiterer Sprühstrahlen (beispielsweise für SB 50% von 250 bis 300 mm) für die Außenlackierung verwendet, während mit der getrennt von der ersten Lenkluft geregelten zweiten Lenkluft aus den Bohrungen 12 auf dem größeren Teilkreis 10 schmalere Sprühstrahlen (beispielsweise SB 50% von 50 bis ca. 300 mm) zur Detail- und Innenlackierung eingestellt werden, wobei es zweckmäßig sein kann, wenn sich die beiden Bereiche (wie bei dem betrachteten Beispiel) überlappen. Mit ein und demselben Zerstäuber kann also ohne Unterbrechung des Beschichtungsbetriebes und ohne Inkaufnahme wesentlicher Nachteile die Sprühstrahlbreite im gesamten für die Außen-, Innen- und Detaillackierung erforderlichen Bereich (bei dem betrachteten Beispiel 50 bis 550 mm) eingestellt werden. Die beiden Lenklüfte können getrennt voneinander eingesetzt und geregelt werden, d.h. während der Zerstäuber mit der einen Lenkluft arbeitet, kann die jeweils andere Lenkluft abgeschaltet sein. Die hinter dem Glockenteller 1 austretende erste Lenkluft aus den inneren Bohrungen 13 trifft relativ weit hinten auf die sich konisch nach hinten verjüngende Umfangsfläche des Glockentellers 1 auf, wobei um den Glockenteller ein Luftpolster erzeugt und dadurch bei der Zerstäubung vorteilhaft eine gleichmäßige Luftverteilung bewirkt wird. Die zweite Lenkluft aus den äußeren Bohrungen 12 kann dagegen so gerichtet sein, dass sie in einem geringen radialen Abstand (beispielsweise in der Größenordnung von 1 mm) außerhalb der Absprühkante des Glockentellers auf das zu zerstäubende oder schon durch die Rotation teilweise zerstäubte Lackmaterial auftrifft, wodurch eine stärkere Einschnürung des Sprühstrahls bewirkt wird als durch die Lenkluft aus den inneren Bohrungen, so daß maximaler Auftragswirkungsgrad erzielt wird und auch schwer erreichbare oder kleine Werkstückbereiche gut beschichtet werden können.

Als anderes Ausführungsbeispiel der Erfindung ist in Fig. 3 der vordere Teil eines beispielsweise am Handgelenk eines Roboters montierten elektrostatischen Rotationszerstäubers für Pulverlack oder sonstiges pulverförmiges Beschichtungsmaterial im Längsschnitt dargestellt. Wie der elektrostatische Nasslackzerstäuber nach Fig. 1 enthält der Zerstäuber eine beispielsweise mit Druckluft betriebene Antriebsturbine 30 für die im vorderen Ende der Hohlwelle 31 befestigte rotierende Zerstäuberglocke 33. Durch die Hohlwelle 31 erstreckt sich koaxial ein als Pulverkanal des Zerstäubers dienendes zylindrisches Rohr 32 bis in den Nabenteil 35 der Glocke 33 hinein, wo er darstellungsgemäß axial außerhalb des Zerstäubergehäuses 36 mündet. Das Pulverrohr 32 ist in dem Zerstäuber an einen von einer externen Luft- und Pulverversorgung kommenden Pulverschlauch (nicht dargestellt) angeschlossen. Die Zerstäuberglocke 33 besteht in bekannter Weise (EP 1238710; US 5353995) im Wesentlichen aus einem an dem Nabenteil 35 angebrachten äußeren Teil 38, das eine innere konische Fläche 40 der dargestellten Form hat, und einem in dem Raum vor der Fläche 40 sitzenden inneren Teil 42, das eine der Fläche 40 unter Bildung eines Spaltkanals 44 gegenüberliegende Innenfläche 46 hat und mit dem äußeren Teil 38 starr verbunden ist. Der Spaltkanal 44 wird also von den beiden konischen Flächen 40 und 46 begrenzt. Die radial äußere Umfangsfläche 49 des äußeren und axial hinteren, d.h. dem Hauptteil des Zerstäubers zugewandten Glockenteils 38 verläuft darstellungsgemäß (und im Gegensatz zu den erwähnten bekannten Pulverglocken) sich nur schwach konisch nach vorne erweiternd, so dass sie mit der Rotationsachse einen spitzen Winkel von vorzugsweise weniger als 20° bildet, bei dem dargestellten Beispiel etwa 5°. Auf seinem Weg durch das Rohr 32 und durch den Spaltkanal 44 kann das Beschichtungspulver in der üblichen Weise auf Hochspannung aufgeladen werden.

Wie bei dem Ausführungsbeispiel nach Fig. 1 tritt radial außerhalb der Umfangsfläche 49 der Glocke 33 eine den Sprühkegel ringförmig umgebende oder beaufschlagende regelbare Lenkluftströmung 50 (oder andere Gasströmung) aus, die etwa achsparallel gerichtet sein kann. Radial außerhalb der Strömung 50 tritt eine weitere Luft- oder Gasströmung 51 aus, deren Austrittsrichtung ebenfalls axial, aber darstellungsgemäß gegen die Achsrichtung um einen spitzen Winkel nach innen geneigt ist, so dass sie die Richtung der inneren Strömung 50 schneidet. Die durch die dargestellten Pfeile angegebenen Richtungen können so verlaufen, dass sie die Außenfläche der Glocke 33 nicht schneiden, sondern nahe an der Glocke vorbeilaufen. Zweckmäßig kann die radial äußere Gasströmung 51 etwa auf die Pulveraustrittsstelle der Zerstäuberglocke 33 gerichtet sein.

Die radial äußere Strömung 51 ist hier nicht kreisringförmig wie die Strömung 50, sondern besteht aus voneinander getrennten, z.B. ebenen oberen und unteren Teilen, die beim Auftreffen auf die innere Strömung 50 und auf den Sprühkegel diesen in eine ovale Querschnittsform flachdrücken (ovalisieren) sollen. Die zu diesem Zweck vorgesehenen Austrittsöffnungen sind in der schematischen Darstellung der Fig. 4 erkennbar. Während die kreisringförmige Lenkluftströmung 50 aus dem die Rotationsachse konzentrisch umgebenden Kranz einer Vielzahl von Öffnungen 52 austritt, können für die beiden ebenen Teile der Strömung 51 zwei gerade Schlitze 53 bzw. 53' vorgesehen sein, die einander tangential zu dem durch die Öffnungen 52 gebildeten Kreisring auf entgegengesetzten Seiten der Rotationsachse parallel gegenüberliegen. Die Schlitze 53, 53' liegen derart symmetrisch zu der Rotationsachse, dass die senkrecht zu der Längsrichtung ihrer Mündungsöffnung deren Mittelpunkte verbindende Linie die Rotationsachse schneidet. Die Schlitze 53, 53' werden an ihrer zerstäuberseitigen Innenseite von Druckluftleitungen 54 gespeist. Statt der beiden Schlitze könnten auch parallele Reihen von jeweils ausreichend vielen Öffnungen zielführend sein.

Die Lenkluftöffnungen 52 und/oder die Ovalisierungsschlitze 53, 53' können sich in einem Ringkörper 55 befinden, der lösbar und schnell und einfach gegen einen anderen Lenkluftring mit einer anderen Auslassöffnungsanordnung austauschbar an dem Zerstäuber befestigt ist. Mit dem Lenkluftring kann auch die Zerstäuberglocke 33 zur Anpassung an den jeweils zu beschichtenden Werkstückbereich gegen eine andere Glocke ausgewechselt werden. Der übrige Teil des Rotationszerstäubers kann hierbei unverändert bleiben. Die Glocken und Lenkluftringe können z.B. durch Steuerung des Roboters automatisch gewechselt werden.

Ein wesentlicher Vorteil des hier beschriebenen Rotationszerstäubers besteht darin, dass der selbe Basiszerstäuber beispielsweise bei der programmgesteuerten Karossenlackierung sowohl für die Außenflächen als auch für die automatische Innenlackierung verwendet werden kann. Für die Innenlackierung wird zweckmäßig ein Rundstahl mit kleinerem Durchmesser als bei der Außenlackierung erzeugt, der durch die an der Pulveraustrittsstelle der Zerstäuberglocke 33 ebenflächig wirkenden Luftströmung aus den Schlitzen 53, 53' ovalisiert wird.

Durch die Verwendung eines Rotationszerstäubers für alle Außen- und Innenbereiche des Werkstückes kann nicht nur der automatisch gesteuerte Beschichtungsablauf vereinfacht, sondern auch die Lackierqualität gegenüber den bisher üblichen Sprühpistolen verbessert und der Beschichtungswirkungsgrad erhöht werden. Außerdem ist es einfacher als bisher möglich, bei Ausfall eines Roboters dessen Arbeiten mit einem anderen Roboter durchzuführen.

In anderen Fällen kann aber auch bei dem Ausführungsbeispiel nach Fig. 3 und 4 der Rotationszerstäuber alle oder zumindest unterschiedliche Werkstückflächen mit derselben Glocke und derselben Auslassöffnungsanordnung beschichten, wobei zur Anpassung an die jeweiligen Werkstückbereiche lediglich die Gasströmungen 50, 51 mittels der Regelkreise verändert werden.

## Patentansprüche

1. Verfahren zur Beschichtung eines Werkstücks mit einem Zerstäuber,
wobei zum Steuern der Sprühstrahlform des Zerstäubers der Sprühkegel des abgesprühten Beschichtungsmaterials durch eine ihn ringförmig umgebende regelbare Gasströmung eingegrenzt wird, die konzentrisch zu der Sprühkegelachse (3) aus dem Zerstäuber austritt,
wobei unterschiedliche Bereiche des Werkstücks mit jeweils anderer Sprühstrahlform beschichtet werden,
und wobei mindestens zwei Gasströmungen erzeugt werden, die in unterschiedlichen radialen Abständen von der Sprühkegelachse (3) austreten und in Abhängigkeit von den zu beschichtenden Werkstückbereichen eingesetzt werden,
**dadurch gekennzeichnet, dass** die mindestens zwei Gasströmungen unabhängig voneinander jeweils in einem geschlossenen Regelkreis geregelt werden.

2. Verfahren nach Anspruch 1, **dadurch gekennzeichnet, dass** unter Verwendung desselben Zerstäubers durch Regelung der mindestens zwei Gasströmungen unterschiedliche Bereiche desselben Werkstücks mit unterschiedlich breitem Sprühstrahl beschichtet werden, wobei ein schmalerer Sprühkegel für die Detailbeschichtung kleiner Werkstückbereiche und/oder für die Beschichtung von Innenbereichen des Werkstücks eingestellt wird.

3. Verfahren nach Anspruch 1 oder 2, **dadurch gekennzeichnet, dass** mit der einen Sprühstrahlform Außenbereiche einer Fahrzeugkarosse oder des Werkstücks und unter Verwendung desselben Zerstäubers oder wesentlicher Teile desselben Zerstäubers mit der anderen Sprühstrahlform Innenbereiche dieser Karosse oder des Werkstücks beschichtet werden..

4. Verfahren nach einem der vorangehenden Ansprüche, **dadurch gekennzeichnet, dass** ein Hochrotationszerstäuber verwendet wird.

5. Verfahren nach einem der vorangehenden Ansprüche, **dadurch gekennzeichnet, dass** ein Rotationszerstäuber verwendet wird, dessen auf die ringförmige Gasströmung (50) gerichtete radial äußere Gasströmung (51) den Sprühkegel bei der Beschichtung der Innenbereiche in eine ovale oder abgeflachte Form bringt.

6. Verfahren nach einem der vorangehenden Ansprüche, **dadurch gekennzeichnet, dass** jede Gasströmung in einem eigenen geschlossenen Regelkreis geregelt wird.

7. Verfahren nach einem der vorangehenden Ansprüche, **dadurch gekennzeichnet, dass** eine geregelte Gasströmung über ein in Abhängigkeit von den zu beschichtenden Werkstückbereichen gesteuertes Umschaltventil den radial äußeren oder den radial inneren Austrittsöffnungen (12,13) zugeführt wird.

8. Verfahren nach einem der vorangehenden Ansprüche, **dadurch gekennzeichnet, dass** zur Beschichtung mit breiterem Sprühkegel nur die eine Gasströmung und zur Beschichtung mit schmalerem Sprühkegel nur die, andere Gasströmung eingesetzt wird.

9. Verfahren nach Anspruch 8, **dadurch gekennzeichnet, dass** die beiden Bereiche, in denen die Sprühkegelbreite jeweils einstellbar ist, einander überlappen.

10. Verfahren nach einem der vorangehenden Ansprüche, **dadurch gekennzeichnet, dass** das Werkstück mit pulverförmigen Lack beschichtet wird.

11. Zerstäuber für die Serienbeschichtung von Werkstücken mit mindestens einer ersten, seine Sprühkegelachse (3) konzentrisch umgebenden ringförmigen Anordnung von dem Sprühkegel zugewandten Auslassöffnungen (13,52) für eine den Sprühkegel eingrenzende Gasströmung,
mit mindestens einer weiteren Anordnung von dem Sprühkegel zugewandten Auslassöffnungen (12, 53), die einen anderen radialen Abstand von der Sprühkegelachse haben als die erste Anordnung, und mit einer zu den Auslassöffnungen (12,13,52,53) führenden Gasleitungsanordnung,
**dadurch gekennzeichnet, dass** die Gasleitungsanordnung an mindestens einen geschlossenen Regelkreis für die Gasströmung angeschlossen ist und hiermit die radial innere und die radial äußere Gasströmung voneinander getrennt geregelt werden.

12. Zerstäuber nach Anspruch 11, **dadurch gekennzeichnet, dass** die radial innere Auslassöffnungsanordnung (13) und die radial äußere Auslassöffnungsanordnung (12) jeweils an einen eigenen geschlossenen Regelkreis angeschlossen oder anschließbar sind.

13. Zerstäuber nach Anspruch 11, **dadurch gekennzeichnet, dass** die zu den Auslassöffnungsanordnungen (12,13) führende Leitungsanordnung über ein Umschaltventil an einen gemeinsamen Regelkreis angeschlossen oder anschließbar sind.

14. Zerstäuber nach Anspruch 13, **dadurch gekennzeichnet, dass** sich das Umschaltventil in dem Zerstäuber befindet.

15. Zerstäuber nach einem der Ansprüche 11 bis 14, **dadurch gekennzeichnet, dass** jede der Auslassöffnungsanordnungen (12,13) mit einem Gasanschluss des Zerstäubers für je eine externe Gaszufuhrleitung verbunden ist.

16. Zerstäuber nach einem der Ansprüche 11 bis 15, **dadurch gekennzeichnet, dass** sich die beiden Auslassöffnungsanordnungen (12,13) in der dem Sprühkegel zugewandten Stirnfläche (5) eines Ringkörpers (4) an dem dem Sprühkegel zugewandten Stirnende des den Sprühkopf (1) des Zerstäubers halternden Gehäuses (2) befinden.

17. Zerstäuber nach Anspruch 16, **dadurch gekennzeichnet, dass** die Umfangsfläche (7) des Ringkörpers (4) stufenlos mit der angrenzenden Umfangsfläche (8) des Gehäuses (2) fluchtet.

18. Zerstäuber nach einem der Ansprüche 11 bis 17 , **dadurch gekennzeichnet, dass** zwei radial äußere Auslassöffnungsanordnungen (53, 53') vorgesehen sind, die einander wenigstens annähernd parallel auf entgegengesetzten Seiten der Sprühkegelachse gegenüberliegen und sich wenigstens annähernd tangential zu der ringförmigen Auslassöffnungsanordnung (52) erstrecken.

19. Zerstäuber nach Anspruch 18, **dadurch gekennzeichnet, dass** die radial äußeren Auslassöffnungsanordnungen aus langgestreckten Schlitzen (53, 53') bestehen.

20. Zerstäuber nach einem der Ansprüche 11 bis 19, **dadurch gekennzeichnet, dass** sich die Auslassöffnungen (52, 53) in einem lösbar und auswechselbar an dem Zerstäuber montierten Körper (55) befinden, und dass für den Zerstäuber mindestens zwei auswechselbare Körper (55) mit unterschiedlichen Auslassöffnungsanordnungen vorgesehen sind.

21. Zerstäuber nach einem der Ansprüche 11 bis 20, **dadurch gekennzeichnet, dass** die Austrittsrichtung der radial äußeren Gasströmung (51) nahe an der Absprühkante (47) der Zerstäuberglocke (33) verläuft, ohne die Außenfläche der Zerstäuberglocke (33) zu schneiden.

## Claims

1. A method of coating a workpiece using an atomiser,
in which, to control the spray jet shape of the atomiser, the spray cone of the released coating material is bounded by a regulatable gas stream surrounding it annularly, which gas stream emerges from the atomiser concentrically with the spray cone axis (3),
in which different areas of the workpiece are coated with in each case a different spray jet shape,
and in which at least two gas streams are generated, which emerge at difference radial distances from the spray cone axis (3) and are used as a function of the workpiece areas to be coated,
**characterised in that** the at least two gas streams are in each case mutually independently closed-loop controlled.

2. The method according to claim 1, **characterised in that** different areas of the same workpiece are coated with spray jets of different width using the same atomiser by regulation of the at least two gas streams, a narrower spray cone being set for the detail coating of small workpiece areas and/or for the coating of interior areas of the workpiece.

3. The method according to claim 1 or claim 2, **characterised in that** exterior areas of a vehicle body or of the workpiece are coated with the one spray jet shape and, using the same atomiser or essential parts of the same atomiser, interior areas of said vehicle body or of the workpiece are coated with the other spray jet shape.

4. The method according to any one of the preceding claims, **characterised in that** a high-speed rotary atomiser is used.

5. The method according to any one of the preceding claims, **characterised in that** a rotary atomiser is used, whose radially outer gas stream (51) directed onto the annular gas stream (50) brings the spray cone into an oval or flattened shape when coating the interior areas.

6. The method according to any one of the preceding claims, **characterised in that** each gas stream is controlled by its own closed-loop control circuit.

7. The method according to any one of the preceding claims, **characterised in that** a regulated gas stream is fed to the radially outer or the radially inner outlet orifices (12, 13) via a changeover valve controlled as a function of the workpiece areas to be coated.

8. The method according to any one of the preceding claims, **characterised in that** only the one gas stream is used for coating with the wider spray cone and only the other gas stream is used for coating with the narrower spray cone.

9. The method according to claim 8, **characterised in that** the two ranges within which the spray cone width may in each case be adjusted overlap with one another.

10. The method according to any one of the preceding claims, **characterised in that** the workpiece is coated with a pulverulent coating material.

11. An atomiser for the serial coating of workpieces, having at least one first annular arrangement, concentrically surrounding its spray cone axis (3), of outlet orifices (13, 52) facing the spray cone for a gas stream bounding the spray cone,
having at least one further arrangement of outlet orifices (12, 53) facing the spray cone, which outlet orifices are at a different radial distance from the spray cone axis than the first arrangement,
and having a gas line arrangement leading to the outlet orifices (12, 13, 52, 53),
**characterised in that** the gas line arrangement is connected to at least one closed-loop control circuit for the gas stream and thereby the radially inner and the radially outer gas streams are regulated separately from one another.

12. The atomiser according to claim 11, **characterised in that** the radially inner outlet orifice arrangement (13) and the radially outer outlet orifice arrangement (12) are or may in each case be connected to their own closed-loop control circuit.

13. The atomiser according to claim 11, **characterised in that** the line arrangement leading to the outlet orifice arrangements (12, 13) are or may be connected to a common closed-loop control circuit via a changeover valve.

14. The atomiser according to claim 13, **characterised in that** the changeover valve is located in the atomiser.

15. The atomiser according to any one of claims 11 to 14, **characterised in that** each of the outlet orifice arrangements (12, 13) is connected to an atomiser gas connection for in each case an external gas feed line.

16. The atomiser according to any one of claims 11 to 15, **characterised in that** the two outlet orifice arrangements (12, 13) are located in the end face (5), facing the spray cone, of an annular member (4) at the front end, facing the spray cone, of the housing (2) holding the spray head (1) of the atomiser.

17. The atomiser according to claim 16, **characterised in that** the circumferential surface (7) of the annular member (4) is steplessly aligned with the adjacent circumferential surface (8) of the housing (2).

18. The atomiser according to any one of claims 11 to 17, **characterised in that** two radially outer outlet orifice arrangements (53, 53') are provided, which lie opposite one another at least approximately in parallel on opposing sides of the spray cone axis and extend at least approximately tangentially to the annular outlet orifice arrangement (52).

19. The atomiser according to claim 18, **characterised in that** the radially outer outlet orifice arrangements consist of elongate slits (53, 53').

20. The atomiser according to any one of claims 11 to 19, **characterised in that** the outlet orifices (52, 53) are located in a member (55) fitted detachably and exchangeably to the atomiser, and **in that** at least two exchangeable members (55) with different outlet orifice arrangements are provided for the atomiser.

21. The atomiser according to any one of claims 11 to 20, **characterised in that** the outlet direction of the radially outer gas stream (51) extends close to the spray release edge (47) of the atomiser bell (33), without intersecting the outer surface of the atomiser bell (33).

## Revendications

1. Procédé de revêtement d'une pièce au moyen d'un dispositif de pulvérisation,
dans lequel, pour commander la forme du jet de pulvérisation projeté par le dispositif de pulvérisation, le cône de pulvérisation du matériau de revêtement projeté est délimité par un flux de gaz réglable, qui entoure en forme d'anneau ledit cône de pulvérisation et qui est projeté concentriquement à l'axe (3) du cône de pulvérisation hors du dispositif de pulvérisation,
dans lequel les différentes zones de la pièce sont revêtues respectivement selon une autre forme de jet de pulvérisation,
et dans lequel sont générés au moins deux flux de gaz qui sortent à des distances radiales différentes de l'axe (3) du cône de pulvérisation et sont utilisés en fonction des zones à revêtir sur la pièce,
**caractérisé en ce que** lesdits au moins deux flux de gaz sont régulés indépendamment l'un de l'autre, chacun dans un circuit de réglage fermé.

2. Procédé selon la revendication 1, **caractérisé en ce que**, moyennant l'utilisation du même dispositif de pulvérisation, des zones différentes de la même pièce sont revêtues au moyen d'un jet de largeur différente grâce au réglage desdits au moins deux flux de gaz, un cône de pulvérisation plus étroit étant réglé pour le revêtement en détail de zones plus petites de la pièce et/ou pour le revêtement de zones intérieures de la pièce.

3. Procédé selon la revendication 1 ou 2, **caractérisé en ce que** l'une des formes du jet de pulvérisation est destinée au revêtement des zones extérieures d'une caisse de véhicule ou de la pièce, et l'autre forme du jet de pulvérisation est destinée au revêtement des zones intérieures de ladite caisse de véhicule ou de ladite pièce moyennant l'utilisation du même dispositif de pulvérisation ou des pièces essentielles du même dispositif de pulvérisation.

4. Procédé selon l'une quelconque des revendications précédentes, **caractérisé en ce que** l'on utilise un pulvérisateur à vitesse de rotation élevée.

5. Procédé selon l'une quelconque des revendications précédentes, **caractérisé en ce que** l'on utilisation un pulvérisateur rotatif, dont le flux de gaz (51) radialement extérieur, dirigé sur le flux de gaz (50) circulaire, confère une forme ovale ou aplatie au cône de pulvérisation lors du revêtement des zones intérieures.

6. Procédé selon l'une quelconque des revendications précédentes, **caractérisé en ce que** chaque flux de gaz est réglé dans son propre circuit de réglage fermé.

7. Procédé selon l'une quelconque des revendications précédentes, **caractérisé en ce qu'**un flux de gaz réglé est acheminé vers les orifices de sortie (12, 13) radialement extérieurs ou radialement intérieurs, par l'intermédiaire d'une vanne de commande, commandée en fonction des zones à revêtir sur la pièce.

8. Procédé selon l'une quelconque des revendications précédentes, **caractérisé en ce que** seul l'un des flux de gaz est utilisé pour le revêtement avec le cône de pulvérisation plus large et l'autre flux de gaz est utilisé pour le revêtement avec un cône de pulvérisation plus étroit.

9. Procédé selon la revendication 8, **caractérisé en ce que** les deux plages, dans lesquelles est réglée respectivement la largeur du cône de pulvérisation, se chevauchent mutuellement.

10. Procédé selon l'une quelconque des revendications précédentes, **caractérisé en ce que** la pièce est revêtue au moyen d'une peinture en forme de poudre.

11. Dispositif de pulvérisation pour le revêtement en série de pièces, comportant au moins un premier agencement circulaire d'orifices de sortie (13, 52), qui entourent concentriquement l'axe (3) du cône de pulvérisation dudit dispositif, et qui sont orientés vers le cône de pulvérisation et sont prévus pour un flux de gaz délimitant le cône de pulvérisation,
comportant au moins un deuxième agencement d'orifices de sortie (12, 53) qui sont orientés vers le cône de pulvérisation et qui sont situés à une distance radiale de l'axe du cône de pulvérisation différente de celle du premier agencement, et avec un système de conduites de gaz menant vers les orifices de sortie (12, 13, 52, 53),
**caractérisé en ce que** le système de conduites de gaz est raccordé à au moins un circuit de réglage fermé pour le flux de gaz et ainsi le flux de gaz radialement intérieur et le flux de gaz radialement extérieur sont réglés séparément l'un de l'autre.

12. Dispositif de pulvérisation selon la revendication 11, **caractérisé en ce que** l'agencement d'orifices de sortie (13) radialement intérieur et l'agencement d'orifices de sortie (12) radialement extérieur sont raccordés ou peuvent être raccordés chacun à son propre circuit de réglage fermé.

13. Dispositif de pulvérisation selon la revendication 11, **caractérisé en ce que** les systèmes de conduites menant vers les agencements d'orifices de sortie (12, 13) sont raccordés ou peuvent être raccordés à un circuit de réglage commun par l'intermédiaire d'une vanne de commande.

14. Dispositif de pulvérisation selon la revendication 13, **caractérisé en ce que** la vanne de commande est disposée dans ledit dispositif de pulvérisation.

15. Dispositif de pulvérisation selon l'une quelconque des revendications 11 à 14, **caractérisé en ce que** chacun des agencements d'orifices de sortie (12, 13) est relié à un branchement de gaz du dispositif de pulvérisation pour respectivement une conduite d'admission du gaz externe.

16. Dispositif de pulvérisation selon l'une quelconque des revendications 11 à 15, **caractérisé en ce que** les deux agencements d'orifices de sortie (12, 13) sont disposés dans la face frontale (5), orientée vers le cône de pulvérisation, d'un corps annulaire (4) au niveau de l'extrémité frontale, orientée vers le cône de pulvérisation, du carter (2) supportant la tête de pulvérisation (1) du dispositif de pulvérisation.

17. Dispositif de pulvérisation selon la revendication 16, **caractérisé en ce que** la surface périphérique (7) du corps annulaire (4) est alignée sans décrochement avec la surface périphérique (8) adjacente du carter (2).

18. Dispositif de pulvérisation selon l'une quelconque des revendications 11 à 17, **caractérisé en ce qu'**il est prévu deux agencements d'orifices de sortie (53, 53'), qui se font face l'un l'autre au moins à peu près parallèlement sur des côtés opposés de l'axe du cône de pulvérisation et qui s'étendent au moins à peu près tangentiellement vers l'agencement circulaire des orifices de sortie (52).

19. Dispositif de pulvérisation selon la revendication 18, **caractérisé en ce que** les agencements d'orifices de sortie radialement extérieurs sont formés par des fentes (53, 53') allongées.

20. Dispositif de pulvérisation selon l'une quelconque des revendications 11 à 19, **caractérisé en ce que** les orifices de sortie (52, 53) sont disposés dans un corps (55) monté de manière amovible et remplaçable sur le dispositif de pulvérisation, et **en ce qu'**il est prévu pour le dispositif de pulvérisation au moins deux corps (55) remplaçables avec des agencements d'orifices de sortie différents.

21. Dispositif de pulvérisation selon l'une quelconque des revendications 11 à 20, **caractérisé en ce que** la direction de sortie du flux de gaz (51) radialement extérieur s'étend à proximité du bord de projection (47) de la cloche de pulvérisation (33) sans couper la surface extérieure de la cloche de pulvérisation (33).
